# EUROPÄISCHE PATENTSCHRIFT

(11) **EP 1 958 915 B1**
(45) Veröffentlichungstag und Bekanntmachung des Hinweises auf die Patenterteilung: **27.01.2016**
(21) Anmeldenummer: 08006281.3
(22) Anmeldetag: 10.02.2006
(51) Int. Cl.: B66C 13/06, B66C 13/46

(54) **Vorrichtung zum Be- und/oder Entladen eines Laderaumes bzw. Lagerraumes bzw. Verfahren zum Be- und/oder Entladen eines Laderaumes bzw. Lagerraumes**
Device for loading and/or unloading a cargo hold or storage space and method for loading and/or unloading a cargo hold or storage space
Dispositif de chargement et/ou déchargement d'une soute ou d'un espace de stockage et procédé de chargement et/ou déchargement d'une soute ou d'un espace de stockage

(30) Priorität: 11.02.2005 DE 202005002315 U
(43) Veröffentlichungstag der Anmeldung: 20.08.2008
(62) Teilanmeldung aus: 06706858.5
(73) Patentinhaber: Isam Aktiengesellschaft, 45472 Mülheim an der Ruhr (DE)
(72) Erfinder: Mann, Bernd, 45468 Mülheim an der Ruhr (DE)
(74) Vertreter: Hübsch, Dirk

(56) Entgegenhaltungen:
- DE-A1- 4 238 795
- DE-A1- 10 064 182
- DE-A1- 19 756 875
- DE-A1- 19 947 739
- DE-U1-202005 002 315
- FR-A- 2 704 847
- US-A- 5 392 935
- US-A- 6 126 023
- US-A1- 2005 103 738
- LOUDA M A ET AL: "INS-based identification of quay-crane spreader yaw", ROBOTICS AND AUTOMATION, 1998. PROCEEDINGS. 1998 IEEE INTERNATIONAL CO NFERENCE ON LEUVEN, BELGIUM 16-20 MAY 1998, NEW YORK, NY, USA,IEEE, US, Bd. 4, 16. Mai 1998 (1998-05-16), Seiten 3310-3315, XP010281361, ISBN: 978-0-7803-4300-9

## Beschreibung

Die Erfindung betrifft zunächst ein Verfahren zum Be- und/oder Entladen eines Laderaumes bzw. Lagerraumes mit Material, insbesondere zum Be- und/oder Entladen eines Laderaumes eines Schiffes mit Schüttgut, vzw. mit Kohle oder Erz, oder mit Containern gemäß den Merkmalen des Oberbegriffes des Patentanspruches 1. Weiterhin betrifft die Erfindung eine Vorrichtung arbeitend nach dem zuvor genannten Verfahren, gemäß den Merkmalen des Oberbegriffes des Patentanspruches 17.

Die im Stand der Technik bekannten Vorrichtungen zum Be- und/oder Entladen eines Laderaumes eines Schiffes, wobei in dem Laderaum Schüttgut gelagert wird bzw. dem Laderaum Schüttgut, vzw. Kohle, Erz oder dgl. entnommen wird, sind vzw. als sogenannte "Entladebrücken" ausgeführt und in den entsprechenden Häfen vorgesehen. Das Schüttgut, insbesondere die verschiedenen Erz-und/oder Kohlesorten werden mit den Seeschiffen angeliefert. Das Löschen der Laderäume der Schiffe erfolgt vzw. mit den zuvor genannten Entladebrücken.

Derartige Entladebrücken weisen zumeist jeweils einen wasserseitigen und jeweils einen landseitigen im wesentlichen horizontal verlaufenden Ausleger auf, die auf zwei im wesentlichen vertikal verlaufenden Stützpfeilern angeordnet sind. Die Stützpfeiler, die ein Fahrwerk aufweisen, sind parallel zur Kaimauer und damit auch parallel zu dem an der Kaimauer liegenden Schiff bewegbar. Entlang der Ausleger ist eine Art verfahrbarer Schlitten, genannt "Katze" bewegbar angeordnet. Im wesentlichen im Bereich unterhalb des Schlittens ist mit Hilfe von Seilelementen ein Greifer angeordnet, der in vertikaler Richtung, nämlich auf und ab bewegt werden kann, um insbesondere durch die Ladeluke eines Schiffes in den Laderaum des Schiffes herabgelassen zu werden, um hier das Schüttgut aufzunehmen bzw. zu ergreifen. Hiernach wird der Greifer in vertikaler Richtung durch die Ladeluke wieder nach oben gezogen und dann im wesentlichen mit Hilfe des auf dem Ausleger verfahrbaren Schlittens von der Wasserseite auf die Landseite gefahren, wo das Schüttgut auf einer Halde oder auf einem Förderband abgelegt wird.

Der Greifer weist vzw. ein separates Schließwerk auf, das auch vzw. über entsprechende zusätzliche Seilelemente gesteuert wird. Über den Schlitten, also die "Katze" erfolgt im wesentlichen eine Entkopplung der horizontalen und der vertikalen Ansteuerung des Greifers. Die Seilelemente werden vzw. über entsprechende Seiltrommeln und diese vzw. über Gleichstrommotoren angetrieben. Auch der Schlitten wird vzw. über angeordnete Seilelemente bzw. Seiltrommeln entlang der Ausleger gezogen und weist vzw. ein mit dem Ausleger in Kontakt stehendes Fahrwerk bzw. Fahrrollen auf. Gesteuert wird die Position des Schlittens (in Richtung des Auslegers) und des Greifers (also der spezifische Höhenabstand - Heben/Senken) durch die Erfassung der Winkelpositionen der entsprechenden Seiltrommeln. Da das Schließwerk des Greifers ebenfalls über separate Seilelemente gesteuert wird, kann eine Kraftmessung einerseits an den Halteseilen des Greifers sowie an dessen Schließseilen erfolgen. Die Kraftmessung an den Seilelementen wird vzw. über sensorische Lastdosen ermittelt. Hierdurch ist insbesondere auch das Gewicht des sich im Greifer befindenden Schüttgutes ermittelbar.

Die Steuerung des Greifers in vertikaler Richtung (Heben/Senken) erfolgt im wesentlichen daher über die Ansteuerung der entsprechenden Halteseiltrommel des Greifers. Die Ansteuerung des Schließwerkes des Greifers (Öffnen/Schließen) erfolgt im wesentlichen daher über die Ansteuerung der entsprechenden Schließseiltrommel. Die Steuerung des Greifers in horizontaler Richtung erfolgt über eine Bewegung/Verschiebung des Schlittens von rechts nach links entlang des entsprechenden Auslegers sowie über einen entsprechenden Fahrwerksantrieb der Stützpfeiler in Richtung parallel zur Kaimauer. Damit ist der Greifer im wesentlichen "dreidimensional" bewegbar bzw. steuerbar. Vzw. erfolgt die Steuerung des Greifers manuell über einen Steuerstand, der an der Entladebrücke angeordnet ist.

Weiterhin sind entsprechende Vorrichtungen bzw. "Entladebrücken" bekannt, mit deren Hilfe Container aus dem Laderaum eines Schiffes herausgehoben bzw. in den Laderaum eines Schiffes abgesetzt werden, also ein entsprechendes Schiff mit den Containern entsprechend beladen oder entladen wird. Die Funktionsweise einer derartigen Entladebrücke ist im wesentlich ähnlich zu der zuvor beschriebenen, allerdings ist der Greifer zum Ergreifen der Container spezifisch anders ausgebildet als der Greifer zum Ergreifen von Schüttgut. So weist der entsprechende Greifer zum Ergreifen eines Containers im wesentlichen eine Art Rahmen auf, mit dessen Hilfe über entsprechende Befestigungselemente der entsprechende Container "ergriffen" werden kann.

Die Praxis hat gezeigt, dass während des Betriebs, insbesondere beim Entladen des Laderaums des Schiffes eine Pendelauslenkung des Greifers sehr problematisch sein kann. Hierzu darf folgendes ausgeführt werden:

Der Beladezustand des Laderaums des Schiffes unterhalb der "Ladeluke" - im folgenden "Luke" genannt - ist bei Beginn der Entladung vom Schüttgut im allgemeinen sehr beliebig. Beim Entladen wird im allgemeinen eine ebene Oberfläche der Ladung im Lukenbereich angestrebt, von der dann gleichmäßig das Schüttgut mit dem Greifer abgegriffen wird. Ein wesentlicher Bereich des Laderaumes befindet sich im allgemeinen nicht direkt unterhalb der Luke und ist daher für den abgelassenen Greifer nicht direkt zugänglich. Es wird aber versucht die Fläche der Öffnung zum Laderaum, also die Fläche der Luke vollständig auszunutzen. Der Greifer wird daher nah an die Lukenränder heranbewegt, in Ausnahmefällen wird er unter Ausnutzung einer Pendelbewegung auch in den Randbereichen des Laderaums abgesetzt, die ansonsten nicht ohne weiteres erreichbar wären. Es besteht aber immer eine große Kollisionsgefahr des Greifers mit den Lukenrändern, insbesondere bei einer Pendelbewegung. Das Beladen eines Laderaums eines Schiffes mit einem Greifer ist unproblematischer, da hier eine geringere Kollisionsgefahr des Greifers mit den Lukenrändern besteht und das Schüttgut im wesentlichen immer von oben mittig durch die Luke in den Laderaum abgegeben werden kann und sich hierdurch dann im wesentlichen gleichmäßig im Laderaum verteilt.

Hingegen muss insbesondere beim Entladen des Laderaumes - nach einer gewissen Zeit des Entladevorganges - zumeist bisher ein sogenannter Radlader auf dem Boden des Laderaums abgesetzt werden, der aus den seitlichen Bereichen des Laderaums das Schüttgut in den Bereich unterhalb der Luke schiebt, wo es dann vom Greifer aufgenommen werden kann. Aber auch Pendelbewegungen oberhalb der Luke können zu Beschädigungen am Schiff, insbesondere in den Niedergängen oder an den Schiffsaufbauten führen. Zusätzlich kann der Greifer, insbesondere durch eine Schräglage des Greifers im Schüttgut, zu einer Torsionsschwingung angeregt werden.

Ähnlich verhält es sich bei den Entladenbrücken, mit deren Hilfe Container transportiert werden. Der vom dem Greifer ergriffene Container muss punktgenau abgesetzt werden, insbesondere Schwingungen bzw. Pendelauslenkungen des Greifers sind hier höchst problematisch, insbesondere aufgrund der Größe und des Gewichts der zu transportierenden Container kann es bei Kollisionen zu erheblichen Schäden und damit einhergehenden Kosten kommen. Hierzu darf folgendes ausgeführt werden:

Bei den im Stand der Technik bekannten Vorrichtungen bzw. bei den bekannten Verfahren sind mehrere Punkte problematisch. Einerseits kommt es zu Pendelbewegungen des Greifers beim Transport des entsprechenden Materials, insbesondere des Schüttgutes oder der Container. Insbesondere beim Entladevorgang von Schüttgut, was im wesentlichen daran liegt, dass der Greifer aufgrund der Ladungsverteilung des Schüttgutes im Laderaum nicht punktgenau unter dem Schlitten abgesetzt werden kann bzw. beim Absetzen entsprechend entlang einer Böschung "verrutscht", geht der mit Schüttgut beladene Greifer bei seiner Aufwärtsbewegung dann in eine Pendelbewegung über. Aufgrund der Pendelbewegung des Greifers kann es zu Kollisionen mit den Lukenrändern kommen, so dass diese beschädigt werden. Weiterhin ist problematisch, dass beim Entladevorgang im Bereich der Ladung überkritische Böschungswinkel auftreten können, wobei hier das Material unkontrolliert abrutschen kann und die Gefahr besteht, dass der Greifer verschüttet wird. Ein verschütteter Greifer ist eine gravierende Betriebsstörung, die längere Stillstände zur Folge hat. Insbesondere bei Pendelbewegungen des Greifers, der hierbei auf kritische Böschungen aufprallt, können derartige Verschüttungen des Greifers und daher Betriebsstörungen eintreten. Da das Entladen der Seeschiffe eine zeitkritische Aufgabe ist und hier lange Liegezeiten der Schiffe hohe Kosten verursachen, kann eine Betriebsstörung hier - im Endeffekt - sehr kostenintensiv sein. Hieraus ergibt sich, dass die bisher im Stand der Technik bekannten Vorrichtungen bzw. die bisherige bekannten Steuerungen des Greifers noch nicht optimal ausgebildet sind.

So ist beispielsweise im Stand der Technik ein Verfahren bzw. eine Vorrichtung bekannt [LOUDA M A ET AL:" INS-based identification of quay-crane spreader yaw", ROBOTICS AND AUTOMATION; 1998. PROCEEDINGS.91988 IEEE INTERNATIONAL CO NFERENCE ON LEUVEN; BELGIUM 16-20 MAY 1998, NEW YORK, NY, USA, IEEE, US, Bd. 4, 16. Mai 1998 (1998-05-16), Seiten 3310-3315, XP010281361, ISBN: 978-0-7803-4300-9], wobei hier der Laderaum eines Schiffes mit Containern be- und entladen werden kann. Mit Hilfe eines Greifers wird der jeweilige Container ergriffen, wobei die Position des Greifers gesteuert wird. Hierzu ist ein Steuersystem vorgesehen, wobei die Position des Greifers sensorisch erfasst wird, so dass eine Pendelbewegung bzw. eine Pendelauslenkung des Greifers mittelbar durch eine entsprechende Ansteuerung des Greifers kompensierbar ist. Zur Erfassung der Position des Greifers ist ein Trägheitsnavigationssystem vorgesehen und an dem Greifer angeordnet.

Der Erfindung liegt daher die Aufgabe zugrunde, das eingangs genannte Verfahren bzw. die eingangs genannte Vorrichtung derart auszugestalten und weiterzubilden, dass der Be- und/oder Entladevorgang vereinfacht ist, insbesondere die damit verbundenen Kosten und möglicherweise damit einhergehenden Betriebsstörungen, insbesondere die Gefahr von Kollisionen des Greifers erheblich vermindert sind.

Die zuvor aufgezeigte Aufgabe ist nun - für das Verfahren - durch die Merkmale des Patentanspruches 1 gelöst. Die Vorrichtung gemäß den Merkmalen des Patentanspruches 17 arbeitet nach dem zuvor genannten Verfahren.

Dadurch, dass die Position des Greifers nunmehr vzw. kontinuierlich mit Hilfe eines Trägheitsnavigationssystems sensorisch erfasst wird, kann eine Pendelbewegung, insbesondere direkt bei deren Beginn ermittelt werden und eine mit Hilfe eines Steuersystems ausgeführte entsprechende automatische umgehende Ansteuerung der die Bewegung des Greifer beeinflussenden Aktuatoren bzw. Komponenten erfolgen, so dass die Pendelauslenkung bzw. die störende Pendelbewegung des Greifers entsprechend kompensiert, zumindest aber verringert werden kann. Insbesondere ist die Kollisionsgefahr des Greifers mit den Lukenrändern oder den Schiffsaufbauten vermieden. Weiterhin ist die Gefahr des Verschüttens des Greifers minimiert, so dass auch die bisher bekannten Betriebsstörungen und die damit einhergehenden hohen Kosten vermieden sind. Insbesondere kann der Greifer nun auch punktgenau abgesetzt werden. Dadurch, dass mit Hilfe des Trägheitsnavigationssystems die Pendelbewegung des Greifers erfasst wird und dadurch dass durch eine entsprechende automatische Ansteuerung der aktuellen Bewegungen des Greifers die Pendelauslenkung/Pendelbewegung verringert bzw. kompensiert wird, sind die eingangs genannten Nachteile vermieden und entscheidende Vorteile erzielt.

Es gibt nun unterschiedliche Möglichkeiten die Erfindung in vorteilhafter Art und Weise auszugestalten und weiterzubilden. Hierfür darf zunächst auf die dem Patentanspruch 1 nachgeordneten Patentansprüche verwiesen werden. Bevorzugte Ausführungsformen der Erfindung ergeben sich aus der nachfolgenden Beschreibung des bevorzugten Ausführungsbeispieles, erläutert anhand der nachfolgenden Zeichnung. In der Zeichnung zeigt:
- Fig. 1: den Entlade- bzw. Beladevorgang des Laderaumes eines Schiffes in schematischer Darstellung von der Seite,
- Fig. 2: die Vorrichtung zur Durchführung des erfindungsgemäßen Verfahrens in schematischer Darstellung von der Seite dargestellt mit den wesentlichen Komponenten des Steuersystems,
- Fig. 3: eine schematische Darstellung des Trägheitsnavigationssystems, nämlich eines dreiachsigen Inertialsysteme mit schematischer Darstellung der entsprechenden Achsen, und
- Fig. 4: einen am Ausleger angeordneten bzw. verfahrbaren Schlitten in schematischer Darstellung von der Seite in einer bestimmten Ausführungeform mit den wesentlichen hier wirkenden Seilkräften.

Die Fig. 1 bis 4 zeigen - zumindest teilweise - eine Vorrichtung 1 zum Be-und/oder Entladen eines Laderaumes 2 mit Material 3, vzw. mit Schüttgut 3a.

Die hier dargestellte Vorrichtung 1 eignet sich daher zum Be- und/oder Entladen eines Laderaumes bzw. eines Lagerraumes mit Material 3, also vzw. mit Schüttgut 3a oder bspw. auch zum Be- und/oder Entladen des Laderaumes eines Schiffes mit Containern. Die Vorrichtung 1 wird im folgenden aber vzw. anhand der insbesondere in den Fig. 1 und 2 dargestellten Entladebrücke 1a erläutert:

In Fig. 1 sind zunächst - ganz allgemein - die wesentlichen mechanischen Bestandteile der Vorrichtung 1 dargestellt. Gut zu erkennen ist hier die vzw. als Entladebrücke 1a ausgebildete Vorrichtung 1 zum Be- und/oder Entladen des Laderaumes 2 eines Schiffes 4 mit Schüttgut 3a. Vzw. dient die Vorrichtung 1 zum Be- und/oder Entladen des Laderaumes 2 eines Schiffes 4 mit Kohle, Erz oder dgl. Die Vorrichtung 1 weist einen Greifer 5 zur Aufnahme bzw. zur Abgabe des zu transportierenden Schüttgutes 3a auf. Die Position des Greifers 5 relativ zum transportierenden Schüttgut 3a ist steuerbar, wobei die Position des Greifers 5 zunächst in vertikaler Richtung gemäß dem Pfeil A veränderbar ist, nämlich der Greifer 5 einerseits heruntergelassen, andererseits hochgezogen werden kann. Hierzu ist der Greifer 5 mit mindestens einem Seilelement 6 verbunden, das hier schematisch angedeutet ist. Unter dem Begriff "Seilelement" werden auch bspw. kettenartige Elemente oder dgl. verstanden, die nicht starr sind und eine Pendelbewegung des Greifers 5 erlauben.

Gut zu erkennen ist, dass die hier als Entladebrücke 1a ausgeführte Vorrichtung 1 einen - ersten - wasserseitigen Ausleger 7 und einen - zweiten - landseitigen Ausleger 8 aufweist. Die Ausleger 7 und 8 verlaufen im wesentlichen horizontal und sind auf vertikal angeordneten Stützpfeilern 9 angeordnet.

Über einen in der Fig. 1 nicht dargestellten, in der Fig. 2 angedeuteten und in der Fig. 4 dargestellten Schlitten 10 (auch als "Katze" bezeichenbar) ist der Greifer 5 im wesentlichen in horizontaler Richtung entlang der Ausleger 7 und 8 bewegbar. Das hier dargestellte Seilelement 6 läuft vzw. über eine an dem Schlitten 10 angeordnete Umlenkrolle 11 (vgl. Fig. 4). Vzw. wird auch der Schlitten 10 über hier in der Fig. 1 nicht dargestellte weitere Seilelemente entlang der Ausleger 7 und 8 bewegt. Mit der Bewegung des Schlittens 10 ist daher auch der Greifer 5 - an dem Seilelement 6 hängend - entlang der Ausleger 7 und 8 entsprechend bewegbar. Dadurch, dass die Stützpfeiler 9 ein separates Fahrwerk 12 aufweisen, ist die gesamte als Entladebrücke 1a ausgebildete Vorrichtung 1 im wesentlichen parallel zur Kaimauer 13 bewegbar und damit ebenfalls auch der Greifer 5. Denkbar ist, dass die Vorrichtung 1 nicht nur die Laderäume 2 mobiler Fahrzeuge (LKW's, Schiffe etc.) be- oder entlädt, sondern bspw. auch auf festem Untergrund stehende durch Wandungen begrenzte Laderäume 2 ("Lagerräume").

Um die Bewegungen des Greifers 5 zu steuern, ist nun ein in der Fig. 1 nicht dargestelltes, aber aus der Fig. 2 ersichtliches Steuersystem 14 vorgesehen. Die Aufnahme und/oder Abgabe des Schüttgutes 3a durch den Greifer 5 wird mit Hilfe eines separaten hier nicht näher dargestellten Schließwerkes des Greifers 5 realisiert, das wiederum vzw. über separate hier nicht im einzelnen dargestellte Seilelemente betätigt wird. Ähnliches gilt, wenn mit der Vorrichtung 1 und einem spezifisch ausgebildeten Greifer dann Container transportiert werden sollen.

Mit Hilfe der in den Fig. 1 bspw. in Fig. 2 dargestellten Vorrichtung 1 wird nun das Schüttgut 3a aus dem Laderaum 2 entladen, wobei der Greifer 5 in den Laderaum 2 des Schiffes 4 durch die entsprechende Luke 15 herabgelassen wird, hier das zu transportierende Schüttgut 3a im geöffneten Zustand des Greifers 5 ergriffen wird, der Greifer 5 dann mit Hilfe seines Schließwerkes betätigt, nämlich geschlossen wird und dann über einen entsprechenden Seiltrommelantrieb der Greifer 5 wieder durch die Luke 15 nach oben gezogen wird. Vzw. hiernach wird dann der Schlitten 10 entsprechend bewegt, nämlich entlang der Ausleger 7 bzw. 8 bis zu dem Punkt, wo das Schüttgut 3a dann abgeladen werden soll. Zugleich kann die gesamte Vorrichtung 1 entlang der Kaimauer 13 mit Hilfe des Fahrwerks 12 ebenfalls bewegt werden. Im Ergebnis ist damit der Greifer 5 in alle in den Fig. 1 bzw. Fig. 2 dargestellten Richtungen, also in X-, Y- und Z-Richtung entsprechend bewegbar, so dass das zu transportierende Schüttgut 3a dann über einen Trichter 16 auf die Förderbänder 17 bzw. 18 (dargestellt durch Pfeil B) abgegeben werden kann oder auch auf einer Halde 19 (dargestellt durch den Pfeil C) aufgeschüttet wird bzw. von der Halde entnommen werden kann. Dies ist abhängig vom jeweiligen Anwendungsfall.

Für die Bewegung/Steuerung des Greifers 5 in den einzelnen Richtungen, also in X-, Y- und Z-Richtung weist die Vorrichtung 1 die entsprechenden hier nicht im einzelnen dargestellten Komponenten/Aktuatoren auf, also eine entsprechend angetriebene Seiltrommel zur Bewegung des Greifers 5 in Y-Richtung, eine entsprechende Seilsteuerung, vzw. angetriebene Seiltrommeln zur Bewegung des Schlittens 10 und damit auch des Greifers 5 in X-Richtung entlang der Ausleger 7 bzw. 8 sowie für die Bewegung des Greifers 5 entlang der Kaimauer 13 in Z-Richtung das Fahrwerk 12.

Insbesondere über den Schlitten 10 erfolgt zunächst eine Entkopplung der horizontalen (zumindest in X-Richtung) und vertikalen (in Y-Richtung) Steuerung des Greifers 5. Die entsprechenden hier nicht dargestellten Seiltrommeln werden vzw. über Gleichstrommotoren angetrieben. Unter dem Begriff "Schlitten" wird ein vzw. entlang des Auslegers 7 bzw. 8 bewegbares Element verstanden. Es ist denkbar, dass der Schlitten 10 mit Hilfe eines Schienensystems entlang der Anleger 7 und 8 geführt wird oder aber vzw. die in Fig. 4 dargestellten Fahrrollen aufweist.

Die Position des Greifers 5 ist sensorisch mit Hilfe eines Trägheitsnavigations-systems 21 erfassbar, so dass eine Pendelbewegung bzw. Pendelauslenkung des Greifers 5 ermittelbar und durch eine entsprechende Ansteuerung die Pendelauslenkung im wesentlichen kompensierbar und/oder verringerbar ist. Vzw. wird also nun die aktuelle Position des Greifers 5 vzw. kontinuierlich sensorisch erfasst, so dass eine aktuelle Pendelbewegung und/oder Pendelauslenkung des Greifers 5 ermittelt wird und dann durch eine entsprechende automatische Ansteuerung der einzelnen Komponenten zur Steuerung des Greifers 5 diese Pendelbewegung bzw. die Pendelauslenkung im wesentlichen kompensiert und/oder verringert wird. Dadurch können nun Kollisionen des Greifers 5 mit dem Lukenrand der Luke 15 und auch mit den Schiffsaufbauten eines Schiffes 4 vermieden werden. Auch das Absetzen des Greifers 5 im Bereich des Laderaumes 2 ist nun optimiert, insbesondere stößt der Greifer 5 hier nicht gegen kritische Böschungen des Schüttgutes 3a, so dass ein Verschütten des Greifers 5 vermieden ist und kostenintensive Betriebsstörungen verhindert sind. Ähnliches gilt für einen Greifer, mit dem Container transportiert werden. Im einzelnen darf nunmehr folgendes ausgeführt werden:

Fig. 2 zeigt nun im wesentlichen die Vorrichtung 1, die vzw. als Entladebrücke 1a ausgebildet ist. Gut zu erkennen ist hier der erste Ausleger 7, die Stützpfeiler 9 eine Steuerkanzel 20, das Schiff 4, der Laderaum 2, die Luke 15 sowie der Greifer 5, der am Seilelement 6 hängt und mit dem Schlitten 10 verbunden ist. Der Schlitten 10 ist entlang des ersten Auslegers 7 im wesentlichen horizontal verschiebbar, wie durch die nicht näher bezeichneten Pfeile angedeutet, wobei über das hier nicht im einzelnen dargestellte Fahrwerk 12 die Vorrichtung 1 entlang der Kaimauer 13 bewegbar ist.

Gut ersichtlich ist weiterhin das hier schematisch dargestellte Steuersystem 14 zur entsprechenden Steuerung des Greifers 5. Auch dargestellt ist das Koordinatensystem, dass die Bewegungsrichtungen des Greifers 5 in X-, Y- und Z-Richtung darstellen soll, wobei die einzelnen Bewegungen, nämlich in Y-Richtung über einen entsprechenden Seilantrieb des Seilelementes 6, in X-Richtung über den Schlitten 10 und in Z-Richtung über die mit Hilfe des Fahrwerkes 12 motorisch bewegbare Vorrichtung 1 entlang der Kaimauer 13 realisiert werden. Nicht im einzelnen dargestellt ist hier das Schließwerk des Greifers 5, das ebenfalls über hier nicht dargestellte separate Seilelemente ansteuerbar ist, so dass die Öffnungs- und Schließbewegungen des Greifers 5 ebenfalls mit Hilfe des Steuersystems 14 realisierbar sind.

Zur Erfassung der vzw. aktuellen Position des Greifers 5, also des Lastaufnahmemittels, in allen seinen Pendelachsen ist nun ein Trägheitsnavigationssystem 21 vorgesehen. Ein Trägheitsnavigationssystem 21 ist insbesondere bei schlechten Sichtverhältnissen zur Ermittlung der Position des Greifers 5 vorteilhaft, da schlechte Sichtverhältnisse auf die Ermittlung der Position des Greifers 5 hier keinen Einfluss haben. Dieses Trägheitsnavigationssystem 21 ist an dem Greifer 5, also an dem Lastaufnahmemittel entsprechend vzw. in einer Box direkt angeordnet. Das Trägheitsnavigationssystem 21 weist entsprechende Sensoren zur Ermittlung der aktuellen translatorischen und/oder rotatorischen Beschleunigungen bzw. Drehgeschwindigkeiten des Greifers 5 auf. Die vom Trägheitsnavigationssystem 21 ermittelten Daten werden umgehend an das Steuersystem 14 vzw. per Funk übermittelt.

Das Steuersystem 14 weist vzw. eine dargestellte Auswerteeinheit 14a und/oder eine Recheneinheit 14b sowie vzw. eine Speichereinheit 14c auf. Es werden nun die vom Trägheitsnavigationssystem 21 übermittelten Daten ausgewertet und damit die aktuelle Position des Greifers 5 ermittelt bzw. auch eine - mögliche - aktuelle Pendelauslenkung und/oder Pendelbewegung des Greifers 5 ermittelt bzw. seine Bewegungsbahn berechnet.

Ermittelt das Trägheitsnavigationssystem 21 bzw. die Auswerteeinheit des Steuersystems 14a eine Pendelbewegung des Greifers 5 so kann die Pendelbewegung bzw. die Bewegungsbahn des Greifers 5 dann über die Auswerte-und/oder Recheneinheit 14a, 14b des Steuersystems 14 berechnet werden. Das Steuersystem 14 bzw. die Recheneinheit 14b berechnet dann die kinematischen "Gegenmaßnahmen" und gibt die Steuerbefehle an die einzelnen Aktuatoren zur Steuerung der Komponenten wie nämlich die Bewegung des Schlittens 10, des Fahrwerkes 12 und/oder die spezifische Höhe des Greifers 5. Über den vom Steuersystem 14 realisierten kinematischen Eingriff wird automatisch nun die Pendelbewegung/Pendelauslenkung des Greifers 5 vzw. vollständig kompensiert, zumindest aber verringert. Hierzu steuert das Steuersystem 14 dann die Aktuatoren, also die Seiltrommeln für den Schlitten 10, den Motor für das Fahrwerk 12 und/oder auch die Seiltrommel zur Einstellung der aktuellen Höhe des Greifers 5 automatisch an.

In Fig. 3 ist nun das Trägheitsnavigationssystem 21 in seiner spezifischen Ausführungsform dargestellt. Das Trägheitsnavigationssystem 21 ist hier vzw. als dreiachsiges Inertialsystem ausgeführt und weist eine entsprechende Sensorik, nämlich vzw. bis zu drei orthogonale Gyroskope und vzw. bis zu drei Beschleunigungsmesser auf.

Wird das als Inertialsystem ausgeführte Trägheitsnavigationssystem 21 zur Bestimmung der Position des Greifers 5 im Fall des Schüttgutes 3a verwendet, so weist das Inertialsystem drei orthogonale Gyroskope und drei Beschleunigungsmesser, nämlich für die entsprechenden drei relevanten Pendelachsen auf. Wird das als Inertialsystem ausgeführte Trägheitsnavigationssystem 21 zur Bestimmung der Position des Greifers 5 für Container verwendet, so weist das Trägheitsnavigationssystem 21 vzw. zwei orthogonale Gyroskope bzw. vzw. zwei Beschleunigungsmesser auf, nämlich aufgrund der vzw. hier realisierten spezifischen Aufhängung des Greifers 5 für die dann für diesen Fall hier relevanten zwei Pendelachsen.

Das als Inertialsystem ausgeführte Trägheitsnavigationssystem 21 ist hier in einer Art Box angeordnet bzw. die Sensoren sind in der Box angeordnet, wobei diese Box direkt am Lastaufnahmemittel, nämlich am Greifer 5 angeordnet ist, so wie in der Fig. 2 dargestellt. Zusätzlich dargestellt in der Fig. 3 sind hier die entsprechenden jeweiligen drei Achsen, nämlich die X-Achse, die Y-Achse sowie die Z-Achse. Die vom Inertialsystem gemessenen Daten werden vzw. per Funk an das Steuersystem 14 übermittelt. Für jede der möglichen Pendelachsen, hier vzw. der drei Achsen des Inertialsystems wird permanent für die jeweilige Achse die gemessene Drehgeschwindigkeit um diese Achse und/oder die vektorielle Beschleunigung in Richtung dieser Achse mit Hilfe des dieser Achse zugeordneten Gyroskops bzw. des dieser Achse zugeordneten Beschleunigungsmessers ermittelt.

Mit dem so ausgebildeten Trägheitsnavigationssystems 21 ist es möglich die Position und Lage des Lastaufnahmemittels, nämlich des Greifers 5 im Raum durch die entsprechende Integration der Messdaten, also vzw. die aktuelle Position und Lage des Greifers 5 im Raum zu bestimmen. Es werden also die jeweiligen Beschleunigungsvektoren der jeweiligen Achsen (X-, Y- und Z-Achse) ermittelt, so dass der resultierende Beschleunigungsvektor entsprechend bestimmbar ist, wobei zusätzlich und zeitgleich auch die "Drehrate" des Greifers 5 aus den einzelnen Winkelgeschwindigkeiten um die einzelnen Achsen ermittelbar ist, nämlich mit Hilfe der jeweiligen Messdaten der orthogonalen Gyroskope.

Mit dem so ausgebildeten Trägheitsnavigationssystem 21 und den hier vom Inertialsystem gewonnen Messwerten kann daher die Position des Lastaufnahmemittels, nämlich des Greifers 5 im Raum durch Integration (einfache Integration bei Drehgeschwindigkeitswerten, zweifache Integration bei Beschleunigungswerten) über die aktuell gewonnenen Messdaten berechnet werden. Hierzu wird vzw. mit Hilfe des Steuersystems 14 für eine bestimmte Position des Lastaufnahmemittels, also des Greifers 5 in seiner Ruhelage ein Bezugspunkt für das kinematische System definiert. Dies geschieht vzw. auch in Ruhelage des Schlittens 10 bzw. des Fahrwerkes 12.

Bei einer beginnenden Bewegung des Greifers 5 werden dann die aktuellen Messdaten dem Steuersystem 14 übermittelt, so dass die aktuelle Position des Greifers 5 im Raum über die entsprechende Integration der Messdaten, insbesondere die Pendelauslenkung entsprechend berechenbar ist und das Steuersystem 14 hier eine Pendelauslenkung bzw. Pendelbewegung des Greifers 5 entsprechend kompensieren kann, da das als Inertialsystem ausgebildete Trägheitsnavigationssystem 21 jederzeit und permanent die entsprechenden Messdaten an das Steuersystem 14 übermittelt und auch die Bewegung bzw. Position des Schlittens 10 dem Steuersystem 14 immer bekannt ist, so dass dann die aktuelle Position des Greifers 5 aufgrund der entsprechenden Integration der permanent übermittelten Messdaten und die Anpassung der Koordinaten im Raum dessen Position jederzeit berechnet wird. Dies hat den großen Vorteil, dass das ganze kinematische System ohne ein Bilderfassungssystem arbeiten kann und schlechte Wetterverhältnisse, nämlich schlechte Sicht dieses nicht beeinflussen können. Ja im Gegenteil, Pendelauslenkungen hervorgerufen durch Windkräfte können sofort kompensiert werden.

Zusätzlich ist von Vorteil, dass auch eine rotatorische Bewegung des Greifers 5, einerseits eine im wesentlichen kreisende Bewegung des Greifers 5 im Raum aber auch eine kreisende Bewegung Greifers 5 im wesentlichen um seine eigene vertikale Achse ermittelbar ist. Dies hat den besonderen Vorteil, dass auch eine derartige rotatorische Bewegung des Greifers 5 durch das Steuersystem 14 verringerbar bzw. kompensierbar ist. Eine derartige rotatorische Bewegung des Greifers 5 ist dadurch kompensierbar bzw. vzw. stoppbar, wenn der Greifer 5 genau in dem Moment seines ermittelten "Nulldurchganges" mit dem Material 3 vzw. mit dem Schüttgut 3a in Kontakt bringbar ist, so dass diese rotatorische Bewegung so gestoppt wird. Bei der bekannten Bewegung des Schlittens 10 bzw. des Fahrwerks 12 ist auch der sich mitverlagernde "Nulldurchgang" einer Pendelbewegung ermittelbar, weil dieser Nullpunkt auch bei einer Pendelbewegung bei den bekannten Bewegungen des Systems (Schlitten 10, Fahrwerk 12, Seilelement 6) in X-, Y- bzw. Z-Richtung berechnet wird und bzgl. des Greifers 5 somit eine kontinuierliche Kompensation der Pendelbewegung bzgl. dieses Nullpunktes über das Steuersystem 14 ermöglicht ist. Das oben beschriebene System hat daher die Vorteile, dass eine direkte und kontinuierliche Messung des Pendelwinkels ermöglicht wird, ohne dass ein Sichtkontakt zum Lastaufnahmemittel, also zum Greifer 5 notwendig ist. Weiterhin können die oben beschriebenen Rotationsbewegungen des Greifers 5 bestimmt und verringert bzw. kompensiert werden.

Insbesondere ermöglicht das oben beschriebene System vzw. zusätzlich eine kontinuierliche Prüfung der Messdaten durch den Vergleich der über die Beschleunigungsmesser und/oder Drehgeschwindigkeitsmesser (Gyroskope) integrierten Positionen des Greifers 5 mit einer aus dem Pendelwinkel und der Position des Schlittens 10 ermittelten Position des Greifers 5. Im Ergebnis werden über die Integration der Messdaten des als Inertialsystems ausgebildeten Trägheitsnavigationssystem 21 permanent die Lage und Position des Greifers 5 bestimmt, wobei permanent auch die Umkehrpunkte der Pendel- und/oder Rotationsbewegung des Greifers 5 bestimmbar sind und dann eine Kompensation der Bewegungen des Greifers 5 bzgl. seiner Ruhelage ermöglicht ist.

Durch die direkte Einwirkung des Steuersystems 14 nach der erfassten Pendelbewegung des Greifers 5 kann nun mit Hilfe der Auswerte- bzw. Recheneinheit 14a/14b des Steuersystems 14 und mit Hilfe eines in der Speichereinheit 14c gespeicherten Computerprogramms, das die entsprechenden physikalischen Einwirkungen sowie die tatsächlich vorgegebenen spezifischen Geometrien und Kräfte berücksichtigt, die Pendelbewegung des Greifers 5 vzw. ausgeglichen werden. Vzw. über eine Kraftmessung am Seilelement 6 wird zusätzlich auch das Gewicht des sich im Greifer 5 befindenden Schüttgutes 3a bestimmt und an das Steuersystem 14 übermittelt, wie vzw. auch die aktuelle Höhe des Greifers 5 (über die eingestellte Seillänge des Seilelementes 6), so dass dem Steuersystem 14 zusätzlich auch alle wesentlichen Parameter für die Überprüfung der Messdaten des Trägheitsnavigationssystems 21 - wie bereits oben erwähnt - zur Verfügung stehen. Problematisch kann sein, dass die Messergebnisse des als Inertialsystems ausgeführten Trägheitsnavigationssystems 21 einen mit der Zeit t stetig wachsenden Fehler aufweisen. Der Grund hierfür liegt in möglichen vorhandenen Messfehlern der Beschleunigungsmesser bzw. der Gyroskope, die sich durch die Integration mit der Zeit immer stärker auswirken. Diese Ungenauigkeit (Drift/Bias) kann nun aber durch die Stützung des Systems eliminiert werden. Dadurch, dass permanent die Umkehrpunkte der Pendel- und der Rotationsbewegungen bestimmt bzw, ermittelt werden und diese Bewegungen/Schwingungen ja um die Ruhelage/Nullpunkt erfolgen, kann nunmehr eine Stützung der Messdaten in Richtung dieses Nullpunktes erfolgen, weil der Nullpunkt der Pendelbewegung bei bekannter Bewegung des Schlittens 10 und/oder des Fahrwerkes 12 ebenfalls berechnet werden kann. Anderes ausgedrückt, die aufgrund der zuvor beschriebenen systeminhärenten Drift des Trägheitsnavigationssystems 21 sich möglicherweise verändernden Messdaten können in Richtung des berechneten Nullpunktes/Nulldurchganges der Pendelbewegungen immer permanent entsprechend gestützt werden. Das ansonsten bisher im Stand der Technik bekannte Stützen eines derartigen System bspw. eine Stützung nur durch die Erdbeschleunigung bzw. eine Stützung nur durch ein externes Navigationssystem, wäre in dem oben beschriebenen Anwendungsfall für den Greifer 5 nicht zielführend. Jedoch aufgrund der Bestimmung der aktuellen Umkehrpunkte der Pendel- und/oder Rotationsbewegungen kann das Inertialsystem bzw. können die entsprechenden Messdaten nunmehr auch in Richtung der ermittelten Nullpunktlage entsprechend gestützt werden, d.h. die vom Inertialsystem ermittelten Messdaten entsprechend "korrigiert" werden, nämlich um eine mögliche systeminhärente Drift zu eliminieren.

Die Möglichkeit einer weiteren sensorischen Erfassung der Position des Greifers 5 ist in Fig. 4 dargestellt. Fig. 4 zeigt den Schlitten 10, die Umlenkrolle 11 für das Seilelement 6 zum Heben und Senken des Greifers 5 sowie die Seilelemente 22 und 23 (Führungsseile) zum Bewegen des Schlittens 10 entlang des Auslegers 7. Bei einer hier dargestellten Pendelauslenkung des Greifers 5, dargestellt durch den Winkel ϕ, entsteht im Bereich des Schlittens 10 eine entsprechende resultierende Kraft F_{Res}. Die horizontale Komponente dieser Kraft ist F_{horizontal,} wobei die Seillast des Seilelementes 6 hier mit Fₗₐₛₜ angegeben ist. Die horizontale Komponente der resultierenden Kraft F_{Res,} also der horizontale Anteil F_{horizontal} muss von den Führungsseilen des Schlittens 10 aufgebracht werden. Für den Fall, dass der Schlitten 10 unbeschleunigt ist gilt: F_{horizontal} = F_{See} - F_{Land}. Da die Seillast des Seilelementes 6 F_{Last} bereits gemessen worden ist und dem Steuersystem 14 zur Verfügung steht, werden nunmehr zusätzlich die entsprechenden Kräfte an den Seilelementen 22 und 23 des Schlittens 10 vzw. mit Kraftdosen ermittelt. In dem in Fig. 4 dargestellten Fall ist eine Messung der Pendelauslenkung des Greifers 5 nun zumindest in Bewegungsrichtung des Schlittens 10 (X-Richtung) möglich, insbesondere weil ja auch die Seillänge des Seilelementes 6 bzw. der jeweilige Drehwinkel der Seiltrommel und damit die spezifische Höhe des Greifers 5 bekannt ist. Um auch eine Auslenkung in Richtung der Kaimauer 13, also in Z-Richtung messen zu können sowie mögliche Torsionswinkel des Greifers 5 messen zu können, kann das Lager der Umlenkrolle 11 mit einem Momentensensor ausgerüstet werden. Bei dem dann in Fig. 4 dargestellten Anwendungsfall kann auch mit der entsprechenden Kraftmessung der Seilelemente 6, 22 bzw. 23 bzw. der entsprechenden Momentmessung an der Umlenkrolle 11 auf eine entsprechende Pendelauslenkung und/oder Pendelbewegung des Greifers 5 rückgeschlossen, nämlich mit Hilfe einer Auswerteeinheit/Recheneinheit 14a, 14b des Steuersystems 14 diese berechnet werden. Die am Schlitten 10 angreifenden Seilkräfte werden über Kraftsensoren ermittelt, wobei zusätzlich vzw. an den hier erforderlichen Umlenkrollen der Seilelemente Momentsensoren angeordnet sind, so dass die Pendelauslenkung des Greifers 5 im Ergebnis mit Hilfe der ermittelten Werte und der Auswerteeinheit/Recheneinheit 14a, 14b des Steuersystems 14 ermittelt werden kann. Über das im Steuersystem 14 abgespeicherte entsprechende Programm, kann dann mit Hilfe der Steuerbefehle bzw. Ansteuerung der einzelnen Aktuatoren, wie oben beschrieben, wiederum die Pendelauslenkung des Greifers 5 kompensiert bzw. verringert werden, nämlich über eine entsprechende automatische Ansteuerung des Schlittens 10, des Fahrwerks 12 und/oder der Veränderung der Höhe des Greifers 5.

Weiterhin kann die Vorrichtung 1 in vorteilhafter Weise nun zusätzlich so ausgebildet sein, so dass nämlich auch noch die genaue Position des Schiffes 2 und/oder der Luke 15 bzw. der Lukenränder ebenfalls noch sensorisch erfassbar ist. Dies wird vzw. über ein weiteres Bilderfassungssystem, vzw. über einen Laserscanner 24 realisiert, der insbesondere als 3D-Laserscanner ausgebildet ist.

Im bevorzugten Fall ist der Laserscanner 24 an dem ersten Ausleger 7 über dem Bereich der Luke 15 angeordnet. Vzw. ist mit Hilfe des Laserscanners 24 dann die genaue Position des Schiffes 2 und der Luke 15 sensorisch erfassbar. Dies hat zunächst den Vorteil, dass ein "Notstop" durchgeführt werden kann, wenn nämlich die Auswerteeinheit 14a des Steuersystem 14 ermittelt, dass eine aktuelle Pendelbewegung des Greifers 5 im weiteren Betrieb zu einer Kollision mit dem Lukenrand der Luke 15 oder mit einem Schiffsaufbau des Schiffes 4 führen würde. Die Auswerteeinheit 14a bzw. Recheneinheit 14b ermittelt dies aus den vom Laserscanner 24 bzw. von der sensorischen Erfassung der Position des Greifers 5 übermittelten Daten.

In einer weiteren vorteilhaften Ausgestaltung wird zusätzlich mit dem Laserscanner 24 die aktuelle Verteilung der Ladung, also des Schüttgutes 3a innerhalb des Laderaumes 2 gescannt. Dies hat den Vorteil, dass der Böschungswinkel des im Laderaum 2 lagernden Schüttgutes 3a ermittelbar ist und auch wieder im Zusammenhang mit der ermittelten Pendelauslenkung des Greifers 5 bzw. deren Kompensation eine Kollision des Greifers 5 mit einer Böschung des Schüttgutes 3 vermieden werden kann, so dass ein Verschütten des Greifers 5 vermieden ist.

Mit den hier dargestellten Komponenten des Steuersystems 14 ist nun ein automatisches Verfahren zur Verringerung und/oder Kompensierung der Pendelauslenkung des Greifers 5 realisierbar. Hierzu wird die Position des Greifers 5 vzw. kontinuierlich sensorisch erfasst, so dass eine Pendelbewegung des Greifers 5 ermittelt wird und dann durch eine automatische Ansteuerung des Greifers 5 bzw. der einzelnen Aktuatoren (Schlitten 10, Fahrwerk 12 etc.) diese Pendelbewegung im wesentlichen kompensiert und/oder verringert wird. Hierzu wird vzw. die aktuelle Bewegung des Schlittens 10 entsprechend gesteuert, die diese auf den Greifer 5 über das Seilelement 6 im wesentlichen parallel zur jeweiligen Bewegungsrichtung des Schlittens 10 überträgt (X-Richtung). Zusätzlich kann aber auch über das Fahrwerk 12 der Vorrichtung 1 ein Kompensationsausgleich in Z-Richtung erfolgen, also das Fahrwerk 12 über das Steuersystem 14 entsprechend zur Kompensation der Pendelbewegung des Greifers 5 angesteuert werden. Schließlich ist denkbar, dass die aktuelle spezifische Höhe des Greifers 5 (in Y-Richtung) verändert wird, insbesondere auch die aktuelle Ladung des Greifers 5 mit Schüttgut 3 über eine entsprechende Kraftmessung am Seilelement 6 ermittelt wird und über eine entsprechende aktuelle Höhenverstellung des Greifers 5 die Pendelbewegung verringert bzw. kompensiert wird. Hierzu werden die einzelnen Kompenenten über das Steuersystem 14 angesteuert.

Für die sensorische Erfassung der aktuellen Position des Greifers 5 ist hier ein Trägheitsnavigationssystem 21 vorgesehen, das die translatorischen und/oder rotatorischen Beschleunigungen des Greifers 5 mit Hilfe der Sensoren des Trägheitsnavigationssystem 21 ermittelt, wobei die ermittelten Daten an das Steuersystem 14 übertragen werden. Hier werden mit Hilfe einer Auswerteeinheit 14a diese Daten ausgewertet und die aktuelle Position des Greifers 5 bzw. dessen Bewegungsbahn berechnet, so das basierend hierauf dann über die entsprechende Ansteuerung des Fahrwerks 12, des Schlittens 10 und/oder der Höhe des Greifers 5 dann die Kompensation oder Verringerung der Pendelbewegung erfolgen kann.

Zwar ist auch denkbar, dass die Ladungsverteilung des Schüttgutes 3 innerhalb des Laderaumes durch das Herablassen des Greifers 5 an unterschiedlichen Stellen innerhalb des Bereiches der Luke 15 taktil ermittelt und in der Speichereinheit 14c des Steuersystems 14 abgespeichert wird, vzw. wird aber zur Ermittlung der Verteilung des Schüttgutes 3 ein entsprechender Laserscanner 24 eingesetzt.

Über das Zusammenwirken der verschiedenen Komponenten werden entscheidende Vorteile erzielt, insbesondere die Betriebskosten verringert und Kollisionen des Greifers 5 vermieden. Insbesondere ist die aktuelle Position des Greifers 5 jederzeit zu ermitteln, so dass vzw. der Entladevorgang auch durch schlechte Sichtverhältnisse nicht beeinträchtigt ist, wodurch entscheidende Kosteneinsparungen bei den Betriebskosten realisierbar sind.

### Weitere Aspekte sind:

Das Verfahren zum Be- und/oder Entladen eines Laderaumes (2) bzw. Lagerraumes mit Material (3), insbesondere zum Be- und/oder Entladen eines Laderaumes (2) eines Schiffes (4) mit Schüttgut (3a), vzw. mit Kohle oder Erz, oder mit Containern, arbeitet vzw. mit der Vorrichtung (1, 1a).

Mit mindestens einem Greifer (5) wird das zu transportierende Material (3), vzw. das Schüttgut (3a) oder der Container, aufgenommen und/oder abgegeben, wobei die Position des Greifers (5) gesteuert wird, nämlich die Position des Greifers (5) zumindest in vertikaler und/oder horizontaler Richtung verändert wird, wobei der Greifer (5) an mindestens einem Seilelement (6) hängt und die Bewegungen des Greifers (5) in vertikaler und/oder horizontaler Richtung und/oder die Bewegungen zum Aufnehmen und/oder zur Abgabe des Materials (3) gesteuert werden, wobei die Position des Greifers (5) sensorisch erfasst wird und eine Pendelbewegung und/oder eine Pendelauslenkung des Greifers (5) ermittelt wird und dann durch eine entsprechende Ansteuerung im wesentlichen kompensiert und/oder verringert wird, und wobei die Position des Greifers (5) mit Hilfe eines Trägheitsnavigationssystemes (21) ermittelt wird.

Die translatorischen und/oder rotatorischen Beschleunigungen des Greifers (5) werden mit Hilfe der Sensoren des Trägheitsnavigationssystems (21) ermittelt. Die vom Trägheitsnavigationssystem (21) ermittelten Daten werden an das Steuersystem (14) übermittelt. Das Steuersystem (14) wertet mit Hilfe einer Auswerteeinheit (14a) die vom Trägheitsnavigationssystem (21) übermittelten Daten aus und ermittelt die Position des Greifers (5) und/oder berechnet mit Hilfe einer Recheneinheit (14b) dessen Bewegungsbahn.

Das Trägheitsnavigationssystem ist als dreiachsiges Inertialsystem ausgeführt, das orthogonale Gyroskope und Beschleunigungsmesser aufweist, so dass für jede der relevanten Pendelachsen permanent die für die jeweilige Achse gemessene Drehgeschwindigkeit um diese Achse und/oder die vektorielle Beschleunigung in Richtung dieser Achse ermittelbar ist. Die vom Inertialsystem gemessenen Daten werden per Funk an das Steuersystem übermittelt.

Für eine bestimmte Position des Greifers in seiner Ruhelage wird der Bezugspunkt/Nullpunkt des kinematischen Systems definiert. Die aktuelle Position des Greifers und/oder die Pendelbewegung,Pendelauslenkung und/oder der Pendelwinkel wird kontinuierlich ermittelt. Zusätzlich wird eine rotatorische Bewegung des Greifers, nämlich eine kreisende Bewegung des Greifers im Raum und/oder eine kreisende Bewegung des Greifers im wesentlichen um seine eigene vertikale Achse ermittelt.

Die Bewegungen des Schlittens (10) auf den Greifer (5) über das Seilelement (6) werden im wesentlichen parallel zur jeweiligen Bewegungsrichtung des Schlittens (10) (in X-Richtung) übertragen. Ein Ausleger (7) ist im wesentlichen horizontal an mindestens einem Stützpfeiler (9) angeordnet ist, wobei der Stützpfeiler (9) auf einem Untergrund bewegt wird, nämlich im wesentlichen in eine um 90 Grad zur Bewegungsrichtung des Schlittens (10) versetzte Richtung (Z-Richtung) bewegt wird. Die im wesentlichen in vertikaler Richtung (Y-Richtung) verlaufenden Bewegungen des Greifers (5) und/oder die Öffnungs- und Schließbewegungen des Greifers (5) werden über Seilelemente gesteuert.

Der Schlitten (10) wird mit Seilelementen (22, 23) angetrieben. Mit Hilfe des Steuersystems (14) werden die Bewegungen des Schlittens (10) und/oder des Stützpfeilers (9) sowie die Auf- und Abbewegung des Greifers (5) gesteuert.

Bei bekannter Bewegung des Schlittens (10) und/oder des Fahrwerkes (12) und/oder des Seilelementes (6) ist der sich mit verlagernde Nullpunkt der Pendelbewegung ermittelbar.

Die Umkehrpunkte der Pendelbewegungen des Greifers (5) werden ermittelt sowie der aktuelle Nullpunkt des Greifers (5) bei der bekannten Position bzw. Bewegung des Schlittens (10) und/oder des Fahrwerkes (12) wird berechnet, so dass eine mögliche inhärente Drift des Trägheitsnavigationssystems (21) dadurch eliminierbar ist, dass das Trägheitsnavigationssystem (21) in Richtung auf diesen Nullpunkt des Greifers (5) gestützt wird.

Die aktuelle Position des Greifers (5), nämlich die Pendelauslenkung des Greifers (5) in allen seinen Pendelachsen und/oder die Rotation des Greifers (5) wird ermittelt.

Die genaue Position des Schiffes (4) und/oder einer Luke (15) wird sensorisch erfasst.

Das Bilderfassungssystem ermittelt mit einem Laserscanner (24) die aktuelle Verteilung der Ladung des Schüttgutes (3) innerhalb des Laderaumes (2). Der Böschungswinkel des im Laderaumes (2) lagernden Schüttgutes (3) wird ermittelt.

Eine rotatorische Bewegung des Greifers wird dadurch kompensiert bzw. gestoppt wird, dass der Greifer genau in dem Moment seines ermittelten Nulldurchganges mit dem Schüttgut (3a) in Kontakt bringbar ist.

Die Daten des Trägheitsnavigationssystemes (21) und/oder die Daten des Bilderfassungssystems werden an das Steuersystem (14) übermittelt, wobei hieraus die Pendelbewegung bzw. die Pendelauslenkung des Greifers (5) mit Hilfe der Auswerteeinheit (14a) ermittelt wird, wobei dann über die Recheneinheit (14a) des Steuersystems (14) die kinematischen Abläufe errechnet und vom Steuersystem (14) die entsprechenden Steuerbefehle zur Kompensation und/oder Verringerung der Pendelauslenkung des Greifers (5) ermittelt werden und wobei der Schlitten (10), das Fahrwerk (12) und/oder die Höhe des Greifers (5) automatisch entsprechend angesteuert, nämlich entsprechend bewegt bzw. verstellt wird. Mit Hilfe eines Laserscanners (24) wird die aktuelle Verteilung des Schüttgutes (3a) im Laderaum (2) ermittelt, wobei die vom Laserscanner (24) ermittelten Daten an das Steuersystem (14) übertragen werden, wobei die Auswerte- und/oder Recheneinheit (14a bzw. 14b), die Böschungswinkel des Schüttgutes (3) errechnet und in Abhängigkeit des jeweiligen spezifischen Schüttgutes (3) und der hierfür in der Speichereinheit (14c) abgespeicherten Parameter kritische Böschungswinkel des Schüttgutes (3) erfasst werden.

Mit Hilfe des Laserscanners (24) ist der Umgebungsbereich des Schiffes (2) und/oder einer Luke (15) ermittelbar, wobei bei kritischen Pendelbewegungen und/oder Pendelauslenkungen des Greifers (5) im automatischen Betrieb ein "Notstop" realisiert wird.

### Bezugszeichenliste:

- 1: Vorrichtung
- 1a: Entladebrücke
- 2: Laderaum
- 3: Material
- 3a: Schüttgut
- 4: Schiff
- 5: Greifer
- 6: Seilelement
- 7: erster Ausleger
- 8: zweiter Ausleger
- 9: Stützpfeiler
- 10: Schlitten
- 11: Umlenkrolle
- 12: Fahrwerk
- 13: Kaimauer
- 14: Steuersystem
- 14a: Auswerteeinheit
- 14b: Recheneinheit
- 14c: Speichereinheit
- 15: Luke
- 16: Trichter
- 17: Förderband
- 18: Förderband
- 19: Halde
- 20: Steuerkanzel
- 21: Trägheitsnavigationssystem
- 22: Seilelemente
- 23: Seilelemente
- 24: Laserscanner
- A: Pfeil
- B: Pfeil
- C: Pfeil

## Patentansprüche

1. Verfahren zum Be- und/oder Entladen eines Laderaumes (2) bzw. Lagerraumes mit Material (3), insbesondere zum Be- und/oder Entladen eines Laderaumes (2) eines Schiffes (4) mit Schüttgut (3a), vzw. mit Kohle oder Erz, oder mit Containern, wobei mit mindestens einem Greifer (5) das zu transportierende Material (3), vzw. das Schüttgut (3a) oder der Container, aufgenommen und/oder abgegeben wird, wobei die Position des Greifers (5) gesteuert wird, nämlich die Position des Greifers (5) zumindest in vertikaler und/oder horizontaler Richtung verändert wird, wobei der Greifer (5) an mindestens einem Seilelement (6) hängt und die Bewegungen des Greifers (5) in vertikaler und/oder horizontaler Richtung und/oder die Bewegungen zum Aufnehmen und/oder zur Abgabe des Materials (3) gesteuert werden, wobei die Position des Greifers (5) sensorisch erfasst wird und eine Pendelbewegung und/oder eine Pendelauslenkung des Greifers (5) ermittelt wird und dann durch eine entsprechende Ansteuerung im wesentlichen kompensiert und/oder verringert wird, wobei die Position des Greifers (5) mit Hilfe eines Trägheitsnavigationssystemes (21) ermittelt wird, **dadurch gekennzeichnet, dass** die Umkehrpunkte der Pendelbewegungen des Greifers (5) permanent ermittelt werden sowie der aktuelle Nullpunkt des Greifers (5), vzw. bei der bekannten Position bzw. Bewegung des Schlittens (10) und/oder des Fahrwerkes (12), durch die permanente Bestimmung der Umkehrpunkte der Pendel- und/oder Rotationsbewegungen berechnet wird, so dass eine mögliche inhärente Drift des Trägheitsnavigationssystems (21) dadurch eliminierbar ist, dass das Trägheitsnavigationssystem (21) in Richtung auf diesen Nullpunkt des Greifers (5) permanent gestützt wird.

2. Verfahren nach Anspruch 1, **dadurch gekennzeichnet, dass** die translatorischen und/oder rotatorischen Beschleunigungen des Greifers (5) mit Hilfe der Sensoren des Trägheitsnavigationssystems (21) ermittelt werden und dass die vom Trägheitsnavigationssystem (21) ermittelten Daten an ein Steuersystem (14) übermittelt werden und dass das Steuersystem (14) mit Hilfe einer Auswerteeinheit (14a) die vom Trägheitsnavigationssystem (21) übermittelten Daten auswertet und die Position des Greifers (5) ermittelt und/oder mit Hilfe einer Recheneinheit (14b) dessen Bewegungsbahn berechnet.

3. Verfahren nach einem der Ansprüche 1 und 2, **dadurch gekennzeichnet, dass** das Trägheitsnavigationssystem (21) als Inertialsystem ausgeführt ist, das orthogonale Gyroskope und Beschleunigungsmesser aufweist, so dass für jede der relevanten Pendelachsen permanent die für die jeweilige Achse gemessene Drehgeschwindigkeit um diese Achse und/oder die vektorielle Beschleunigung in Richtung dieser Achse ermittelbar ist.

4. Verfahren nach Anspruch 3, **dadurch gekennzeichnet, dass** die vom Inertialsystem gemessenen Daten per Funk an das Steuersystem (14) übermittelt werden.

5. Verfahren nach einem der Ansprüche 1 bis 4, **dadurch gekennzeichnet, dass** für eine bestimmte Position des Greifers (5) in seiner Ruhelage der Bezugspunkt/Nullpunkt des kinematischen Systems definiert wird.

6. Verfahren nach einem der Ansprüche 1 bis 5, **dadurch gekennzeichnet, dass** die aktuelle Position des Greifers (5) und/oder die Pendelbewegung, Pendelauslenkung und/oder der Pendelwinkel kontinuierlich ermittelt wird und dass zusätzlich eine rotatorische Bewegung des Greifers (5), nämlich eine kreisende Bewegung des Greifers im Raum und/oder eine kreisende Bewegung des Greifers (5) im wesentlichen um seine eigene vertikale Achse ermittelt wird.

7. Verfahren nach einem der Ansprüche 1 bis 6, **dadurch gekennzeichnet, dass** die Bewegungen eines Schlittens (10) auf den Greifer (5) über das Seilelement (6) im wesentlichen parallel zur jeweiligen Bewegungsrichtung des Schlittens (10) (in X-Richtung) übertragen werden und dass ein Ausleger (7) im wesentlichen horizontal an mindestens einem Stützpfeiler (9) angeordnet ist und dass der Stützpfeiler (9) auf einem Untergrund bewegt wird, nämlich im wesentlichen in eine um 90 Grad zur Bewegungsrichtung des Schlittens (10) versetzte Richtung (Z-Richtung) bewegt wird.

8. Verfahren nach einem der Ansprüche 1 bis 7, **dadurch gekennzeichnet, dass** die im wesentlichen in vertikaler Richtung (Y-Richtung) verlaufenden Bewegungen des Greifers (5) und/oder die Öffnungs- und Schließbewegungen des Greifers (5) über Seilelemente gesteuert werden und dass der Schlitten (1D) mit Seilelementen (22, 23) angetrieben wird.

9. Verfahren nach einem der Ansprüche 7 oder 8, **dadurch gekennzeichnet, dass** mit Hilfe des Steuersystems (14) die Bewegungen des Schlittens (10) und/oder des Stützpfeilers (9) sowie die Auf- und Abbewegung des Greifers (5) gesteuert werden.

10. Verfahren nach einem der Ansprüche 1 bis 9, **dadurch gekennzeichnet, dass** bei bekannter Bewegung des Schlittens (10) und/oder des Fahrwerkes (12) und/oder des Seilelementes (6) der sich mit verlagernde Nullpunkt der Pendelbewegung ermittelbar ist.

11. Verfahren nach einem der Ansprüche 1 bis 10, **dadurch gekennzeichnet, dass** die aktuelle Position des Greifers (5), nämlich die Pendelauslenkung des Greifers (5) in allen seinen Pendelachsen und/oder die Rotation des Greifers (5) ermittelt wird.

12. Verfahren nach einem der Ansprüche 1 bis 11, **dadurch gekennzeichnet, dass** die genaue Position des Schiffes (4) und/oder einer Luke (15) sensorisch erfasst wird und dass ein am ersten Ausleger (7) angeordnetes Bilderfassungssystem mit einem Laserscanner (24) die aktuelle Verteilung der Ladung des Schüttgutes (3) innerhalb des Laderaumes (2) ermittelt und dass der Böschungswinkel des im Laderaumes (2) lagernden Schüttgutes (3) ermittelt wird.

13. Verfahren nach einem der Ansprüche 1 bis 12, **dadurch gekennzeichnet, dass** eine rotatorische Bewegung des Greifers (5) dadurch kompensiert bzw. gestoppt wird, dass der Greifer (5) genau in dem Moment seines ermittelten Nulldurchganges mit dem Schüttgut (3a) in Kontakt bringbar ist.

14. Verfahren nach einem der Ansprüche 12 oder 13, **dadurch gekennzeichnet, dass** die Daten des Trägheitsnavigationssystemes (21) und/oder die Daten des Bilderfassungssystems an das Steuersystem (14) übermittelt werden, dass hieraus die Pendelbewegung bzw. die Pendelauslenkung des Greifers (5) mit Hilfe der Auswerteeinheit (14a) ermittelt wird, dass dann über die Recheneinheit (14a) des Steuersystems (14) die kinematischen Abläufe errechnet und vom Steuersystem (14) die entsprechenden Steuerbefehle zur Kompensation und/oder Verringerung der Pendelauslenkung des Greifers (5) ermittelt werden und dass der Schlitten (10), das Fahrwerk (12) und/oder die Höhe des Greifers (5) automatisch entsprechend angesteuert, nämlich entsprechend bewegt bzw. verstellt wird.

15. Verfahren nach einem der Ansprüche 12 bis 14, **dadurch gekennzeichnet, dass** mit Hilfe eines Laserscanners (24) die aktuelle Verteilung des Schüttgutes (3a) im Laderaum (2) ermittelt wird, dass die vom Laserscanner (24) ermittelten Daten an das Steuersystem (14) übertragen werden, dass die Auswerte- und/oder Recheneinheit (14a bzw. 14b), die Böschungswinkel des Schüttgutes (3) errechnet und in Abhängigkeit des jeweiligen spezifischen Schüttgutes (3) und der hierfür in der Speichereinheit (14c) abgespeicherten Parameter kritische Böschungswinkel des Schüttgutes (3) erfasst.

16. Verfahren nach Anspruch 15, **dadurch gekennzeichnet, dass** mit Hilfe des Laserscanners (24) der Umgebungsbereich des Schiffes (2) und/oder einer Luke (15) ermittelbar ist und dass bei kritischen Pendelbewegungen und/oder Pendelauslenkungen des Greifers (5) im automatischen Betrieb ein "Notstop" realisiert wird.

17. Vorrichtung (1), arbeitend nach einem der Verfahrensansprüche 1 bis 16, insbesondere Entladebrücke (1a) zum Be- und/oder Entladen eines Laderaumes (2) bzw. Lagerraumes mit Material (3), insbesondere zum Be-und/oder Entladen eines Laderaumes (2) eines Schiffes (4) mit Schüttgut (3a), vzw. mit Kohle oder Erz, oder mit Containern, wobei mindestens ein Greifer (5) zur Aufnahme bzw. zur Abgabe des zu transportierenden Materials (3), vzw. des Schüttgutes (3a) oder des Containers, vorgesehen ist, wobei die Position des Greifers (5) steuerbar ist, nämlich die Position des Greifers (5) zumindest in vertikaler und/oder horizontaler Richtung veränderbar ist, wobei der Greifer (5) mit mindestens einem Seilelement (6) verbunden ist und wobei die Bewegungen des Greifers (5) in vertikaler und/oder horizontaler Richtung und/oder die Bewegungen zur Aufnahme und/oder zur Abgabe des Materials (3) mit Hilfe eines vorgesehenen Steuersystems (14) steuerbar sind, wobei die Position des Greifers (5) sensorisch erfassbar ist, so dass eine Pendelbewegung und/oder Pendelauslenkung des Greifers (5) ermittelbar und durch eine entsprechende Ansteuerung im wesentlichen kompensierbar und/oder verringerbar ist, wobei zur Erfassung der Position des Greifers (5) ein Trägheitsnavigationssystem (21) vorgesehen ist und das Trägheitsnavigationssystem (21) an dem Greifer (5) angeordnet ist, und wobei das Trägheitsnavigationssystem (21) als Inertialsystem ausgebildet ist, **dadurch gekennzeichnet, dass** der Nullpunkt/Nulldurchgang des Greifers (5) durch die permanente Bestimmung der Umkehrpunkte der Pendel- und/oder Rotationsbewegungen ermittelbar ist und dass eine mögliche inhärente Drift des Trägheitsnavigationssystems (21) durch eine permanente Stützung der Messdaten in Richtung auf diesen Nullpunkt des Greifers (5) im wesentlichen eliminierbar ist.

18. Vorrichtung nach Anspruch 17, **dadurch gekennzeichnet, dass** das Trägheitsnavigationssystem (21) Sensoren zur Ermittlung der translatorischen und/oder rotatorischen Beschleunigungen des Greifers (5) aufweist und dass die vom Trägheitsnavigationssystem (21) ermittelten Daten, vzw. per Funk, an ein Steuersystem (14) übermittelbar sind und/oder dass das Steuersystem (14) eine Auswerteeinheit (14a) zur Auswertung der vom Trägheitsnavigationssystem (21) übermittelten Daten und zur Bestimmung der Position des Greifers (5) aufweist.

19. Vorrichtung nach einem der Ansprüche 17 oder 18, **dadurch gekennzeichnet, dass** Trägheitsnavigationssystem (21) als dreiachsiges Inertialsystem ausgeführt ist.

20. Vorrichtung nach Anspruch 19, **dadurch gekennzeichnet, dass** die Sensorik des Inertialsystems Gyroskope und Beschleunigungsmesser aufweist und dass für jede der Achsen des Inertialsystems permanent die für die jeweilige Achse gemessene Drehgeschwindigkeit um diese Achse und/oder die vektorielle Beschleunigung in Richtung dieser Achse ermittelbar ist.

21. Vorrichtung nach einem der Ansprüche 17 bis 20, **dadurch gekennzeichnet, dass** das Steuersystem (14) für eine bestimmte Position des Greifers (5) in seiner Ruhelage den Bezugspunkt des kinematischen Systems definiert und dass die aktuelle Position des Greifers (5) und/oder die Pendelbewegung,Pendelauslenkung und/oder der Pendelwinkel kontinuierlich ermittelbar ist und/oder dass zusätzlich eine rotatorische Bewegung des Greifers, nämlich eine kreisende Bewegung des Greifers im Raum und/oder eine kreisende Bewegung des Greifers (5) im wesentlichen um seine eigene vertikale Achse ermittelbar ist.

22. Vorrichtung nach Anspruch 21, **dadurch gekennzeichnet, dass** die Vorrichtung (1, 1a) mindestens einen Ausleger (7, 8) aufweist und entlang des Auslegers (7) ein Schlitten (10) bewegbar angeordnet ist und dass der Schlitten (10) und der Greifer (5) über das Seilelement (6) verbunden ist.

23. Vorrichtung nach Anspruch 22, **dadurch gekennzeichnet, dass** der Ausleger (7, 8) im wesentlichen horizontal angeordnet ist und mindestens ein im wesentlichen vertikal angeordneter Stützpfeiler (9) vorgesehen ist und dass der Stützpfeiler (9) auf einem Untergrund bewegbar angeordnet ist und im wesentlichen in eine um 90 Grad zur Bewegungsrichtung des Schlittens (10) versetzte Richtung bewegbar ist und/oder eine Steuerkanzel (20) vorgesehen ist.

24. Vorrichtung nach einem der Ansprüche 22 bis 23, **dadurch gekennzeichnet, dass** der Schlitten (10) und der bzw. die Stützpfeiler (9) ein Fahrwerk (12) aufweisen und dass der Schlitten (10) mit Seilelementen antreibbar ist.

25. Vorrichtung nach einem Ansprüche 22 bis 24, **dadurch gekennzeichnet, dass** bei bekannter Bewegung des Schlittens (10) und/oder des Fahrwerkes (12) und/oder des Seilelementes (6) der sich mit verlagernde Nullpunkt der Pendelbewegung ermittelbar ist.

26. Vorrichtung nach einem der Ansprüche 17 bis 25, **dadurch gekennzeichnet, dass** die Bewegungen des Greifers (5), nämlich die im wesentlichen in vertikaler Richtung verlaufende Bewegungen des Greifers (5) und die Öffnungs- und Schließbewegung des Greifers (5) über Seilelemente steuerbar sind.

27. Vorrichtung nach einem der Ansprüche 17 bis 26, **dadurch gekennzeichnet, dass** der Laderaum (2) in einem Schiff (4) ausgebildet ist und für den Greifer (5) zugänglich ist, dass die genaue Position des Schiffes (4) und/oder einer Luke (15) mit Hilfe eines am ersten Ausleger (7) angeordneten Bilderfassungssystems sensorisch erfassbar ist.

28. Vorrichtung nach Anspruch 27, **dadurch gekennzeichnet, dass** das Bilderfassungssystem mindestens einen Laserscanner (24) aufweist, nämlich dass der Laserscanner (24) als 3D-Laserscanner ausgebildet ist und dass die aktuelle Verteilung des Schüttgutes (3a) innerhalb des Laderaumes (2) ermittelbar ist.

29. Vorrichtung nach einem der Ansprüche 17 bis 28, **dadurch gekennzeichnet, dass** eine rotatorische Bewegung des Greifers (5) dadurch kompensierbar bzw. stoppbar ist, dass der Greifer (5) genau in dem Moment seines ermittelten Nulldurchganges mit dem Material (3) in Kontakt bringbar ist.

## Claims

1. Method for loading and/or unloading material (3) into and/or from a cargo hold (2) or storage space, especially for loading and/or unloading bulk material (3a), preferably coal or ore, or containers into and/or from a hold (2) of a ship (4), wherein the material (3) to be transported, preferably the bulk material (3a), or the container is picked up and/or discharged by at least one grab (5), wherein the position of the grab (5) is controlled, to be specific the position of the grab (5) is changed at least in the vertical and/or horizontal direction(s), wherein the grab (5) is suspended on at least one cable element (6) and the movements of the grab (5) in the vertical and/or horizontal direction(s) and/or the movements for picking up and/or discharging the material (3) are controlled, wherein the position of the grab (5) is detected by sensors and a pendular movement and/or a pendular deflection of the grab (5) is determined and then substantially compensated and/or reduced by appropriate activation, wherein the position of the grab (5) is determined with the aid of an inertial navigation system (21), **characterized in that** the reversal points of the pendular movements of the grab (5) are permanently determined and the zero point of the grab (5) at a given time, preferably in respect of the known position or movement of the carriage (10) and/or the running gear (12), is calculated by the permanent determination of the reversal points of the pendular and/or rotational movements, so that a possible inherent drift of the inertial navigation system (21) can be eliminated by the inertial navigation system (21) being permanently supported in the direction of this zero point of the grab (5).

2. Method according to Claim 1, **characterized in that** the translational and/or rotational accelerations of the grab (5) are determined with the aid of the sensors of the inertial navigation system (21) and **in that** the data determined by the inertial navigation system (21) are transmitted to a control system (14) and **in that** the control system (14) evaluates with the aid of an evaluating unit (14a) the data transmitted from the inertial navigation system (21) and determines the position of the grab (5) and/or calculates its path of movement with the aid of a computing unit (14b).

3. Method according to either of Claims 1 and 2, **characterized in that** the inertial navigation system (21) is designed as an inertial system that has orthogonal gyroscopes and accelerometers, so that, for each of the relevant pendulum axes, the rotational speed measured for the respective axis about this axis and/or the vectorial acceleration in the direction of this axis can be permanently determined.

4. Method according to Claim 3, **characterized in that** the data measured by the inertial system are transmitted by radio to the control system (14).

5. Method according to one of Claims 1 to 4, **characterized in that** the reference point/zero point of the kinematic system is defined for a specific position of the grab (5) in its position of rest.

6. Method according to one of Claims 1 to 5, **characterized in that** the position of the grab (5) at a given time and/or the pendular movement, pendular deflection and/or the pendular angle is determined continuously and **in that** in addition a rotational movement of the grab (5), to be specific a circling movement of the grab in space and/or a circling movement of the grab (5) substantially about its own vertical axis, is determined.

7. Method according to one of Claims 1 to 6, **characterized in that** the movements of a carriage (10) are transferred to the grab (5) by way of the cable element (6) substantially parallel to the respective direction of movement of the carriage (10) (in the X direction) and **in that** an extension arm (7) is arranged substantially horizontally on at least one supporting pillar (9) and **in that** the supporting pillar (9) is moved on a base, to be specific is moved substantially in a direction offset by 90 degrees in relation to the direction of movement of the carriage (10) (Z direction).

8. Method according to one of Claims 1 to 7, **characterized in that** the movements of the grab (5) substantially in the vertical direction (Y direction) and/or the opening and closing movements of the grab (5) are controlled by way of cable elements and **in that** the carriage (10) is driven by cable elements (22, 23).

9. Method according to either of Claims 7 and 8, **characterized in that** the movements of the carriage (10) and/or of the supporting pillar (9) and also the movement up and down of the grab (5) are controlled with the aid of the control system (14).

10. Method according to one of Claims 1 to 9, **characterized in that**, with a known movement of the carriage (10) and/or of the running gear (12) and/or of the cable element (6), the concomitantly shifting zero point of the pendular movement can be determined.

11. Method according to one of Claims 1 to 10, **characterized in that** the position of the grab (5) at a given time, to be specific the pendular deflection of the grab (5) in all of its pendulum axes and/or the rotation of the grab (5), is determined.

12. Method according to one of Claims 1 to 11, **characterized in that** the exact position of the ship (4) and/or of a hatchway (15) is detected by sensors and **in that** an image acquisition system arranged on the first extension arm (7) determines with a laser scanner (24) the distribution of the cargo of bulk material (3) at a given time within the cargo hold (2), and **in that** the angle of slope of the bulk material (3) stored in the cargo hold (2) is determined.

13. Method according to one of Claims 1 to 12, **characterized in that** a rotational movement of the grab (5) is compensated or stopped by the grab (5) being able to be brought into contact with the bulk material (3a) precisely at the moment of its determined zero crossing.

14. Method according to either of Claims 12 and 13, **characterized in that** the data of the inertial navigation system (21) and/or the data of the image acquisition system are transmitted to the control system (14), **in that** the pendular movement or the pendular deflection of the grab (5) is determined from these data with the aid of the evaluating unit (14a), and **in that** the kinematic sequences are then calculated by way of the computing unit (14a) of the control system (14) and the appropriate control commands to compensate for and/or reduce the pendular deflection of the grab (5) are determined by the control system (14) and **in that** the carriage (10), the running gear (12) and/or the height of the grab (5) is/are correspondingly automatically activated, to be specific correspondingly moved or adjusted.

15. Method according to one of Claims 12 to 14, **characterized in that** the distribution of the bulk material (3a) at a given time in the cargo hold (2) is determined with the aid of a laser scanner (24), **in that** the data determined by the laser scanner (24) are transmitted to the control system (14), **in that** the evaluating unit (14a) and/or computing unit (14b) calculates the angles of slope of the bulk material (3) and determines critical angles of slope of the bulk material (3) on the basis of the respective specific bulk material (3) and the parameters stored for it in the memory unit (14c).

16. Method according to Claim 15, **characterized in that** the surrounding area of the ship (2) and/or of a hatchway (15) can be determined with the aid of the laser scanner (24) and **in that** an "emergency stop" is executed during automatic operation in the event of critical pendular movements and/or pendular deflections of the grab (5).

17. Device (1), operating on the basis of one of method claims, Claims 1 to 16, in particular an unloading gantry (1a) for loading and/or unloading material (3) into and/or from a cargo hold (2) or storage space, especially for loading and/or unloading bulk material (3a), preferably coal or ore, or containers into and/or from a hold (2) of a ship (4), wherein at least one grab (5) for picking up and discharging the material (3) to be transported, preferably the bulk material (3a) or the container, is provided, wherein the position of the grab (5) can be controlled, to be specific the position of the grab (5) can be changed at least in the vertical and/or horizontal direction(s), wherein the grab (5) is connected to at least one cable element (6) and wherein the movements of the grab (5) in the vertical and/or horizontal direction(s) and/or the movements for picking up and/or discharging the material (3) can be controlled with the aid of a provided control system (14), wherein the position of the grab (5) can be detected by sensors, so that a pendular movement and/or pendular deflection of the grab (5) can be determined and can be substantially compensated and/or reduced by appropriate activation, wherein an inertial navigation system (21) is provided to determine the position of the grab (5) and the inertial navigation system (21) is arranged on the grab (5), and wherein the inertial navigation system (21) is designed as an inertial system, **characterized in that** the zero point/zero crossing of the grab (5) can be determined by the permanent determination of the reversal points of the pendular and/or rotational movements and **in that** a possible inherent drift of the inertial navigation system (21) can be substantially eliminated by permanent support of the measurement data in the direction of this zero point of the grab (5).

18. Device according to Claim 17, **characterized in that** the inertial navigation system (21) has sensors for determining the translational and/or rotational accelerations of the grab (5) and **in that** the data determined by the inertial navigation system (21) can be transmitted, preferably by radio, to a control system (14) and/or **in that** the control system (14) has an evaluating unit (14a) for evaluating the data transmitted from the inertial navigation system (21) and for determining the position of the grab (5).

19. Device according to either of Claims 17 and 18, **characterized in that** the inertial navigation system (21) is configured as a three-axis inertial system.

20. Device according to Claim 19, **characterized in that** the sensor equipment of the inertial system comprises gyroscopes and accelerometers and **in that**, for each of the axes of the inertial system, the rotational speed measured for the respective axis about this axis and/or the vectorial acceleration in the direction of this axis can be permanently determined.

21. Device according to one of Claims 17 to 20, **characterized in that** the control system (14) defines the reference point of the kinematic system for a specific position of the grab (5) in its rest position and **in that** the position of the grab (5) at a given time and/or the pendular movement, pendular deflection and/or the pendular angle can be determined continuously and/or **in that** in addition a rotational movement of the grab, to be specific a circling movement of the grab in space and/or a circling movement of the grab (5) substantially about its own vertical axis, can be determined.

22. Device according to Claim 21, **characterized in that** the device (1, 1a) has at least one extension arm (7, 8) and a carriage (10) is arranged movably along the extension arm (7) and **in that** the carriage (10) and the grab (5) are connected by way of the cable element (6).

23. Device according to Claim 22, **characterized in that** the extension arm (7, 8) is arranged substantially horizontally and at least one substantially vertically arranged supporting pillar (9) is provided and **in that** the supporting pillar (9) is arranged movably on a base and can be moved substantially in a direction offset by 90 degrees in relation to the direction of movement of the carriage (10) and/or a control station (20) is provided.

24. Device according to either of Claims 22 and 23, **characterized in that** the carriage (10) and the supporting pillar or pillars (9) has/have a running gear (12) and **in that** the carriage (10) can be driven by cable elements.

25. Device according to one of Claims 22 to 24, **characterized in that**, with a known movement of the carriage (10) and/or of the running gear (12) and/or of the cable element (6), the concomitantly shifting zero point of the pendular movement can be determined.

26. Device according to one of Claims 17 to 25, **characterized in that** the movements of the grab (5), to be specific the movements of the grab (5) substantially in the vertical direction, and the opening and closing movements of the grab (5) can be controlled by way of cable elements.

27. Device according to one of Claims 17 to 26, **characterized in that** the cargo hold (2) is formed in a ship (4) and is accessible for the grab (5), **in that** the exact position of the ship (4) and/or of a hatchway (15) can be detected by sensors with the aid of an image acquisition system arranged on the first extension arm (7).

28. Device according to Claim 27, **characterized in that** the image acquisition system has at least one laser scanner (24), to be specific that the laser scanner (24) is designed as a 3D laser scanner, and **in that** the distribution of the bulk material (3a) at a given time within the cargo hold (2) can be determined.

29. Device according to one of Claims 17 to 28, **characterized in that** a rotational movement of the grab (5) can be compensated or stopped by the grab (5) being able to be brought into contact with the material (3) precisely at the moment of its determined zero crossing.

## Revendications

1. Procédé de chargement et/ou de déchargement d'une soute (2) et/ou d'un espace de stockage avec du matériau (3), notamment de chargement et/ou de déchargement d'une soute (2) d'un navire (4) avec un produit en vrac (3a), du charbon ou du minerai, ou avec des containers, le matériau (3) à transporter, le produit en vrac (3a) ou le container étant notamment reçus et/ou sortis à l'aide d'au moins un grappin (5), la position du grappin (5) étant commandée, notamment la position du grappin (5) étant modifiée au moins dans la direction verticale, le grappin (5) étant accroché à au moins un élément de câble (6) et les mouvements du grappin (5) dans la direction verticale et/ou horizontale et/ou les mouvements pour recevoir et/ou pour sortir le matériau (3) étant commandés, la position du grappin (5) étant détectée par le biais de capteurs et un mouvement pendulaire et/ou une déviation pendulaire du grappin (5) étant calculés puis pour l'essentiel compensés et/ou réduits par une excitation correspondante, la position du grappin (5) étant calculée à l'aide d'un système de navigation inertiel (21), **caractérisé en ce que** les points d'inversement des mouvements pendulaires du grappin (5) ainsi que le point zéro actuel du grappin (5) sont calculés de façon permanente, notamment en cas de position connue du coulisseau (10) et/ou du châssis (12) et/ou de mouvement de ceux-ci, par le biais de la détermination permanente des points d'inversement des mouvements pendulaires et/ou rotatifs, de sorte qu'une dérive inhérente possible du système de navigation inertiel (21) peut être éliminée en assistant en permanence le système de navigation inertiel (21) en direction de ce point zéro du grappin (5).

2. Procédé selon la revendication 1, **caractérisé en ce que** les accélérations en translation et/ou en rotation du grappin (5) sont calculées à l'aide de capteurs dû système de navigation inertiel (21) et que les données calculées par le système de navigation inertiel (21) sont transmises à un système de commande (14) et que le système de commande (14) analyse les données transmises par le système de navigation inertiel (21) à l'aide d'une unité d'analyse (14a) et calcule la position du grappin (5) et/ou calcule sa trajectoire de mouvement à l'aide d'une unité de calcul (14b).

3. Procédé selon l'une quelconque des revendications 1 et 2, **caractérisé en ce que** le système de navigation inertiel (21) est réalisé sous la forme d'un système inertiel comportant un gyroscope perpendiculaire et un système de mesure d'accélération, de sorte que pour chacun des axes pendulaires pertinents, la vitesse de rotation autour de cet axe mesurée pour l'axe respectif et/ou l'accélération vectorielle en direction de cet axe est calculée de façon permanente.

4. Procédé selon la revendication 3, **caractérisé en ce que** les données mesurées par le système inertiel sont transmises par voie radio au système de commande (14).

5. Procédé selon l'une quelconque des revendications 1 à 4, **caractérisé en ce que** le point de référence/point zéro du système cinématique est défini pour une position déterminée du grappin (5) dans sa position de repos.

6. Procédé selon l'une quelconque des revendications 1 à 5, **caractérisé en ce que** la position actuelle du grappin (5) et/ou le mouvement pendulaire, la déviation pendulaire et/ou l'angle pendulaire est calculé en continu et qu'en outre, un mouvement de rotation du grappin (5), notamment un mouvement circulaire du grappin, est calculé dans l'espace et/ou qu'un mouvement circulaire du grappin (5) est calculé pour l'essentiel autour de son propre axe vertical.

7. Procédé selon l'une quelconque des revendications 1 à 6, **caractérisé en ce que** les mouvements d'un coulisseau (10) sont transmis sur le grappin (5) via l'élément de câble (6) pour l'essentiel parallèlement à la direction de déplacement respective du coulisseau (10) (dans la direction X) et qu'une potence (7) est disposée pour l'essentiel de façon horizontale au niveau d'au moins un pilier d'appui (9) et que le pilier d'appui (9) est déplacé sur un support, notamment pour l'essentiel dans une direction (direction Z) décalée de 90 degrés par rapport à la direction de déplacement du coulisseau (10).

8. Procédé selon l'une quelconque des revendications 1 à 7, **caractérisé en ce que** les mouvements du grappin (5) s'étendant pour l'essentiel dans la direction verticale (direction Y) et/ou les mouvements d'ouverture et de fermeture du grappin (5) sont commandés via les éléments de câble et que le coulisseau (10) est entraîné avec les éléments de câble (22, 23).

9. Procédé selon l'une quelconque des revendications 7 ou 8, **caractérisé en ce que** les mouvements du coulisseau (10) et/ou du pilier d'appui (9) ainsi que les mouvements montants et descendants du grappin (5) sont commandés à l'aide du système de commande (14).

10. Procédé selon l'une quelconque des revendications 1 à 9, **caractérisé en ce qu'**en cas de mouvement connu du coulisseau (10) et/ou du châssis (12) et/ou de l'élément de câble (6), le point zéro du mouvement pendulaire se déplaçant concomitamment est calculé.

11. Procédé selon l'une quelconque des revendications 1 à 10, **caractérisé en ce que** la position actuelle du grappin (5), notamment la déviation pendulaire du grappin (5), est calculée dans tous ses axes pendulaires et/ou que la rotation du grappin (5) est calculée.

12. Procédé selon l'une quelconque des revendications 1 à 11, **caractérisé en ce que** la position précise du navire (4) et/ou d'un hublot (15) est déterminée par le biais de capteurs et qu'un système de détection d'image disposé au niveau de la première potence (7) calcule à l'aide d'un scanner à laser (24) la répartition actuelle du chargement du produit en vrac (3) à l'intérieur de la soute (2) et que l'angle de berge du produit en vrac (3) stocké dans la soute (2) est calculé.

13. Procédé selon l'une quelconque des revendications 1 à 12, **caractérisé en ce qu'**un mouvement de rotation du grappin (5) est compensé et/ou arrêté en amenant le grappin (5) en contact avec le produit en vrac (3a) précisément au moment de son passage à zéro calculé.

14. Procédé selon l'une quelconque des revendications 12 ou 13, **caractérisé en ce que** les données du système de navigation inertiel (21) et/ou les données du système de détection d'image sont transmises au système de commande (14), qu'à partir d'elles, le mouvement pendulaire et/ou la déviation pendulaire du grappin (5) sont calculés à l'aide de l'unité d'analyse (14a), que les courbes cinématiques sont ensuite calculées via l'unité de calcul (14a) du système de commande (14) et que les ordres de commande correspondants sont déterminés à partir du système de commande (14) en vue de compenser et/ou de réduire la déviation pendulaire du grappin (5) et que le coulisseau (10), le châssis (12) et/ou la hauteur du grappin (5) sont automatiquement commandés de façon correspondante, notamment déplacés et/ou réglés de façon correspondante.

15. Procédé selon l'une quelconque des revendications 12 à 14, **caractérisé en ce que** la répartition actuelle du produit en vrac (3a) dans la soute (2) est déterminée à l'aide d'un scanner à laser (24), que les données déterminées par le scanner à laser (24) sont transmises au système de commande (14), que l'unité d'analyse et/ou de calcul (14a et/ou 14b), calcule l'angle de berge du produit en vrac (3) et détecte les angles de berge critiques du produit en vrac (3) en fonction du produit en vrac (3) spécifique respectif et de paramètres mémorisés à cet effet dans l'unité de mémoire (14c).

16. Procédé selon la revendication 15, **caractérisé en ce que** la zone environnementale du navire (2) et/ou d'un hublot (15) est calculée à l'aide du scanner à laser (24) et qu'en cas de mouvements pendulaires et/ou d'orientations pendulaires critiques du grappin (5), un « arrêt d'urgence » est réalisé en fonctionnement automatique.

17. Dispositif (1), fonctionnant selon une des revendications de procédé 1 à 16, notamment pont de déchargement (1a) servant au chargement et/ou déchargement d'une soute (2) et/ou d'un espace de stockage avec un matériau (3), notamment au chargement et/ou déchargement d'une soute (2) d'un navire (4) avec un produit en vrac (3a), notamment avec du charbon ou du minerai, ou avec des containers, au moins un grappin (5) étant prévu pour recevoir et/ou pour sortir le matériau (3) à transporter, notamment le produit en vrac (3a) ou le container, la position du grappin (5) pouvant être commandée, la position du grappin (5) étant notamment modifiable au moins dans la direction verticale, le grappin (5) étant relié à au moins un élément de câble (6) et les mouvements du grappin (5) pouvant être commandés dans la direction verticale et/ou les mouvements servant à recevoir et/ou à sortir le matériau (3) pouvant être commandés à l'aide d'un système de commande (14) prévu, la position du grappin (5) pouvant être déterminée par le biais de capteurs, de sorte qu'un mouvement pendulaire et/ou une déviation pendulaire du grappin (5) sont déterminés et peuvent être pour l'essentiel compensés et/ou modifiés par le biais d'une excitation correspondante, un système de navigation inertiel (21) étant prévu pour détecter la position du grappin (5) et le système de navigation inertiel (21) étant disposé au niveau du grappin (5) et le système de navigation inertiel (21) étant réalisé sous la forme d'un système inertiel, **caractérisé en ce que** le point zéro/passage par zéro du grappin (5) peut être déterminé par la détermination permanente des points d'inversement des mouvements pendulaires et/ou rotatifs et qu'une possible dérive inhérente du système de navigation inertiel (21) peut être pour l'essentiel éliminée en s'assistant en permanence des données de mesure en direction de ce point zéro du grappin (5).

18. Dispositif selon la revendication 17, **caractérisé en ce que** le système de navigation inertiel (21) comporte des capteurs pour déterminer les accélérations en translation et/ou en rotation du grappin (5) et que les données déterminées par le système de navigation inertiel (21) sont transmises à un système de commande (14), notamment par point, et/ou que le système de commande (14) comporte une unité d'analyse (14a) pour analyser les données transmises par le système de navigation inertiel (21) et pour déterminer la position du grappin (5).

19. Dispositif selon l'une quelconque des revendications 17 ou 18, **caractérisé en ce que** système de navigation inertiel (21) est réalisé sous la forme d'un système inertiel à trois axes.

20. Dispositif selon la revendication 19, **caractérisé en ce que** le système de technique des capteurs du système inertiel comporte des gyroscopes et des systèmes de mesure d'accélération et que pour chacun des axes du système inertiel, la vitesse de rotation mesurée pour l'axe respectif est calculée de façon permanente autour de cet axe et/ou l'accélération vectorielle est calculée de façon permanente en direction de cet axe.

21. Dispositif selon l'une quelconque des revendications 17 à 20, **caractérisé en ce que** le système de commande (14) définit en continu, pour une position définie du grappin (5) dans sa position de repos, le point de référence du système cinématique et que la position actuelle du grappin (5) et/ou le mouvement pendulaire, la déviation pendulaire et/ou l'angle pendulaire est calculé et/ou qu'en sus un mouvement de rotation du grappin, notamment un mouvement circulaire du grappin, est calculé dans l'espace et/ou qu'un mouvement circulaire du grappin (5) est calculé pour l'essentiel autour de son propre axe vertical.

22. Dispositif selon la revendication 21, **caractérisé en ce que** le dispositif (1, 1a) comporte au moins une potence (7, 8) et qu'un coulisseau (10) est disposé de façon à pouvoir se déplacer le long de la potence (7) et que le coulisseau (10) et le grappin (5) sont reliés via l'élément de câble (6).

23. Dispositif selon la revendication 22, **caractérisé en ce que** la potence (7, 8) est disposée pour l'essentiel de façon horizontale et qu'au moins un pilier d'appui (9) disposé pour l'essentiel verticalement est prévu et que le pilier d'appui (9) est disposé de façon mobile sur un support et peut être déplacé pour l'essentiel dans une direction décalée de 90 degrés par rapport à la direction de déplacement du coulisseau (10) et/ou qu'un poste de commande (20) est prévu.

24. Dispositif selon l'une quelconque des revendications 22 à 23, **caractérisé en ce que** le coulisseau (10) et le et/ou les piliers d'appui (9) comportent un châssis (12) et que le coulisseau (10) est entraîné à l'aide des éléments de câble.

25. Dispositif selon l'une quelconque des revendications 22 à 24, **caractérisé en ce qu'**en présence d'un mouvement connu du coulisseau (10) et/ou du châssis (12) et/ou de l'élément de câble (6), le point zéro du mouvement pendulaire se déplaçant concomitamment est calculé.

26. Dispositif selon l'une quelconque des revendications 17 à 25, **caractérisé en ce que** les mouvements du grappin (5), notamment les mouvements du grappin (5) s'étendant pour l'essentiel dans la direction verticale, et le mouvement d'ouverture et de fermeture du grappin (5) peuvent être commandés via les éléments de câble.

27. Dispositif selon l'une quelconque des revendications 17 à 26, **caractérisé en ce que** la soute (2) est réalisée dans un navire (4) et est accessible au grappin (5), que la position précise du navire (4) et/ou d'un hublot (15) peut être détectée par le biais de capteurs à l'aide d'un système de détection d'image disposé au niveau de la première potence (7).

28. Dispositif selon la revendication 27, **caractérisé en ce que** le système de détection d'image comporte au moins un scanner à laser (24), notamment que le scanner à laser (24) est réalisé sous la forme d'un scanner à laser 3D et que la répartition actuelle du produit en vrac (3a) à l'intérieur de la soute (2) est déterminée.

29. Dispositif selon l'une quelconque des revendications 17 à 28, **caractérisé en ce qu'**un mouvement de rotation du grappin (5) peut être compensé et/ou arrêté en amenant le grappin (5) en contact avec le matériau (3) précisément au moment de son passage à zéro déterminé.
